# EUROPÄISCHE PATENTSCHRIFT

(11) **EP 0 963 499 B1**
(45) Veröffentlichungstag und Bekanntmachung des Hinweises auf die Patenterteilung: **13.08.2003**
(21) Anmeldenummer: 98966340.6
(22) Anmeldetag: 16.12.1998
(51) Int. Cl.: E05F 15/12

(54) **DREHTÜRANTRIEB**
REVOLVING DOOR DRIVE MECHANISM
SYSTEME D'ENTRAINEMENT POUR PORTE A TAMBOUR

(30) Priorität: 19.12.1997 DE 19756496
(43) Veröffentlichungstag der Anmeldung: 15.12.1999
(73) Patentinhaber: DORMA GmbH + Co. KG, 58256 Ennepetal (DE)
(72) Erfinder: MOLL, Oliver, D-42699 Solingen (DE)
(86) Internationale Anmeldenummer: EP9808236
(87) Internationale Veröffentlichungsnummer: WO99032748

(56) Entgegenhaltungen:
- DE-A- 3 730 114
- DE-U- 29 521 068
- US-A- 4 220 051
- US-A- 4 580 365
- US-A- 4 876 764
- US-A- 4 972 629
- US-A- 5 513 467
- US-A- 5 687 507

## Beschreibung

Die Erfindung betrifft einen verdeckten Drehtürantrieb mit einer elektronischen Steuerung bzw. Regelung, die mindestens einen Speicher und einen Mikroprozessor beinhaltet, für eine mindestens einflügelige Tür, deren Türflügel von einer im Öffnungs- und Schließsinn wirkenden elektromechanischen Antriebseinheit angetrieben wird, wobei die Antriebseinheit im wesentlichen aus einem Antriebsmotor mit einer daran anschließenden Kraftübertragungseinheit besteht, und die Kraftübertragungseinheit eine Antriebsachse aufweist, die mit einem Ende eines Betätigungshebels verbunden ist und der gesamte Drehtürantrieb innerhalb eines Türflügels bzw. innerhalb einer Zarge unsichtbar einbaubar ist.

Automatische Türantriebe haben den Sinn, die Begehung von Türen zu erleichtern. Ihre Bedeutung wächst nicht nur bei öffentlichen und gewerblich genutzten Immobilien, wie z.B. Verwaltungseinrichtungen, Krankenhäusern, Altenheimen, sondern es werden zunehmend automatische Türantriebe insbesondere für behindertengerechte Wohnungen eingesetzt. Dabei sind die Türantriebe stets auf dem Türflügel bzw. oberhalb des Türstockes (Zarge) montiert.

Die DE 42 31 984 A offenbart einen elektromechanischen Drehtürantrieb, der mit einer Datenverarbeitungseinheit für den optimalen Betrieb ausgerüstet ist. Mit der Datenverarbeitungseinheit ist eine Motorsteuereinheit verbunden, die ihr Ausgangssignal an einen Getriebemotor weiterleitet. Dabei wird der Öffnungsvorgang einer solchen Drehtür über ein Sensorsignal eingeleitet und automatisch durch den Antrieb ausgeführt. Gleichzeitig wird mit dem Öffnen ein Energiespeicher mit der notwendigen Energie versorgt, um anschließend eine solche Tür ohne elektrische Energie wieder in die sichere Schließlage zu bringen. Dadurch ist auch bei einem Ausfall der Motorsteuereinheit im stromlosen Zustand ein sicheres Schließen des angeschlossenen Drehflügels gewährleistet.

Der DE 296 04 692 U1 ist eine Vorrichtung zur Betätigung eines Fensterflügels zu entnehmen. Hierfür werden innerhalb des Flügels Kettenglieder eingebettet, die durch eine Schnecke eines mit einem Getriebe versehenen Motors bewegt werden.

In dem deutschen Gebrauchsmuster 295 21 068 wird ein Antrieb für eine Drehflügeltür in Flucht- und Rettungswegen beschrieben. Dabei wird ein Antrieb verwendet, der nur im Öffnungssinn den Drehflügel der Tür bewegt und dabei gleichzeitig einen Kraftspeicher in Form eines Federelementes mit der notwendigen Energie versorgt, damit dieser im Anschluß an den Öffnungsvorgang und die möglicherweise beinhaltende Offenhaltezeit den Drehflügel wieder sicher ohne zusätzliche Energie in die ordnungsgemäße Schließlage verbringt. Dabei ist die gesamte Antriebseinheit oberhalb der Drehflügeltür innerhalb des Rahmens unsichtbar eingebaut. Angetrieben wir der Drehflügel entweder direkt mit der Antriebsachse des Antriebes oder über einen innerhalb der Profile liegenden Betätigungsarm, der mit einem Gleitstück, welches in einer Gleitschiene verschiebbar ist, zusammenarbeitet.

Darüber hinaus befindet sich an dem Antrieb eine Vorrichtung, die es zuläßt durch Aufbringen einer manuellen Kraft, über die Schließlage hinaus den Drehflügef von dem Antrieb abzukuppeln. Dabei handelt es sich bei der Vorrichtung um eine mechanische, nur in einer Richtung kraftübertragende Kupplung. Die Kupplung besteht dabei aus einem an der Antriebsachse kraft- und formschlüssig angebrachten Arretierungsbolzen und mindestens einer darin enthaltenen Arretierungsmarke. Innerhalb der Arretierungsmarke liegt ein Bolzen, welcher federbelastet ist und mit einer stufenlos einstellbaren Kraftverstellung versehen ist. Durch die Krafteinstellung ist es möglich, die Ausrückkraft stufenlos einzustellen.

Eine weitere Ausführung kann auch darin bestehen, daß der obere Querholm des Drehflügels mit zwei ineinander greifenden hakenförmigen Haltearmen versehen ist. Dabei greifen die Haltearme so ineinander, daß auch nur in einer Richtung, nämlich in Richtung des Flucht- und Rettungsweges, eine Entkupplung des Drehflügels von dem Antrieb möglich ist.

Die Problematik bei derlei Türantrieben liegt jedoch darin, daß ihr Einbau bereits bei der Gebäudeplanung berücksichtigt werden muß, weil sonst die Durchgangshöhe nicht mehr gegeben ist.

Die Aufgabe der Erfindung besteht darin, einen automatischen Antrieb für eine Drehtür zu schaffen, der sehr klein gebaut ist und dessen Erscheinungsbild nicht den archtitektonischen Eindruck einer Tür beeinträchtigt, darüber hinaus soll ein solcher Drehtürantrieb preisgünstig herzustellen sein und nahezu wartungsfrei arbeiten.

Die Aufgabe der Erfindung wird mit der Lehre des Patentanspruches 1 gelöst. Die Unteransprüche stellen eine sinnvolle Weiterbildung der Erfindung dar.

Die Konzeption eines Drehtürantriebes, der kompakt gebaut ist, wurde mit dem Ziel verfolgt, diesen Antrieb auch verdeckt einzubauen, was bedeutet, daß der Drehtürantrieb innerhalb einer Tür oder Zarge eingebettet wird. Dadurch werden Änderungen am Gebäude, z.B. Boden- oder Wandausstemmungen unnötigt. Es sind Türschließer bekannt geworden, z.B. der "DORMA ITS 96", die verdeckt innerhalb von Türen oder Türrahmen eingebaut werden. Die Drehmomenteneinleitung in die Tür erfolgt dabei durch einen Hebel, der sich in einer Gleitschiene abstützt. Das Übertragungsverhalten der Gleitschiene bewirkt in Verbindung mit diesem Türschließer, der eine Hubkurvenscheibe aufweist, ein abfallendes Öffnungsmoment. Dabei kann durch die Ausführung des Kurvenverlaufes nahezu eine völlig freie Gestaltung des Drehmomentenverlaufes konzipiert werden.

Um einen einfachen, kostengünstigen Drehtürantrieb zu schaffen, wird auf eine Zahnstange mit einen großen Modul aufweisender Verzahnung zurückgegriffen, die geeignet ist, entsprechende Drehmomente, die an derartigen Drehtüren auftreten, zu übertragen. Diese Verzahnung wird in einer Zahnstange, die einen eckigen Querschnitt aufweist und vorzugsweise zwischen zwei Platten drehsicher gelagert ist, ausgeführt. Dabei wird die Zahnstange durch eine Antriebsachse, die eine gleiche entsprechende Verzahnung aufweist und in den Deckplatten gelagert ist getrieblich verbunden. Durch die gleitende Bewegung der Zahnstange wird die ortsfeste Antriebsachse verdreht, was aufgrund des angeschlossenen Hebels, in Verbindung mit einem Gleitstück, das in einer Gleitschiene verschieblich gelagert ist, die Bewegungen der Tür bewirkt. Mit der Zahnstange ist für eine translatorische Bewegung eine Spindelmutter kraft- und formschlüssig verbunden. Innerhalb der Spindelmutter wird eine Spindel, vorzugsweise eine Kugelumlaufspindel einerends geführt, wobei das andere Ende der Spindel in einer Lagerung gehaltert wird. Die Spindel wird dabei durch eine Mitnehmerachse, die aus einem Getriebe austritt, angetrieben. Das Getriebe ist dabei mit einem Antriebsmotor verbunden. Um die Position der angeschlossenen Drehtür zu erkennen, befindet sich an dem Drehtürantrieb ein Wegaufnehmer, der vorzugsweise ein Inkrementalgeber oder ein Potentiometer sein kann. Angesteuert wird der Motor durch eine Steuerung, die einen Mikroprozessor und Speicher enthält und als SPS-Steuerung (selbstprogrammierende Steuerung) ausgeführt sein kann, gesteuert. Die Steuerung wird dabei durch ein Sensorsignal, welches beispielsweise durch einen Sender, der sich innerhalb des Sensors befindet, zu einem Empfänger, der innerhalb der Steuerung und damit innerhalb des Türblattes eingebettet ist, übertragen. Damit der Drehtürantrieb autark arbeiten kann, ist er vorzugsweise mit einem entsprechenden Batteriepaket oder einem Akkumulator ausgestattet. In Anwendung des erfindungsgemäßen Gedankens ist es jedoch auch möglich, daß die Stromversorgung der Steuerung über entsprechende Zuleitungen, die durch Kabel realisiert werden mit der notwendigen Energie versorgt wird. In einem solchen Fall kann auch die Verbindung zwischen Sensor und Steuerung durch Kabel realisiert werden, wobei der Sensor auch ein Schalter sein kann.

Der Vollständigkeit halber sei gesagt, daß derartige Drehtürantriebe in Verbindung mit einer Gleitschiene, die ebenfalls verdeckt entweder in der darüber befindlichen Zarge der Tür oder, wenn der Drehtürantrieb sich innerhalb der Zarge befindet, die Gleitschienenanordnung innerhalb des Türflügels plaziert ist, arbeiten. Die Verbindung zwischen der Antriebsachse und dem in der Gleitschiene geführten Gleitstück wird durch einen Hebelarm bewerkstelligt.

Wird nun durch das Sensorsignal die Steuerung aktiviert, so dreht sich die Spindel und erreicht dadurch eine Zwangsbewegung der Zahnstange, die wiederum eine Zwangsbewegung aufgrund der Kopplung über den Hebel der andererends an dem Gleitstück verschiebbar gelagert ist, bewirkt. Aufgrund der voreinstellbaren Öffnungsweite der Tür bleibt in dem Winkel der Antrieb stehen, gleichzeitig wird der Türflügel in dieser Position gehalten. Dieses kann beispielsweise dadurch erreicht werden, daß ein selbsthemmendes Getriebe zur Anwendung gebracht wird. Es ist jedoch auch möglich, bei entsprechender Regelung der Steuerung, die jedoch einen höheren Energieverbrauch nach sicht zieht, daß der Antriebsmotor die Tür in der Offenposition hält und nach einer einstellbaren Zeit automatisch wieder in die Schließlage bringt. Das Offenhalten der Tür durch den Motor erzeugt entsprechende Verlustleistungen, die zu einer Erhitzung des Motors führen können. Ferner ist es möglich, ein Haltemoment durch eine elektromagnetisch schaltende Kupplung oder durch eine Bremse zu erzeugen.

Um auch manuell die Tür z.B. aufgrund einer Abschaltung des Antriebes betätigen zu können, ist eine entsprechende Abstimmung zwischen Motor und Getriebe notwendig. Dabei wirkt das Reibungsdrehmoment des Motors der Türbewegung entgegen. Jedoch die genaue Abstimmung des Wirkungsgrades der Kombination aus Zahntrieb und Kugelumtaufspindel ermöglicht, auch eine solche Tür ohne große Kraftanstrengung manuell zu öffnen.

Die Aufgabe der Steuerung liegt insbesondere darin, den Motorstrom bzw. die Motorspannung in Abhängigkeit von der Türstellung und dem Anforderungssignal, z.B. eines Sensors, zu regeln. Dabei kann der Motor bei geschlossener Tür kurzgeschlossen werden und stellt so ein zusätzliches Schließmoment zur Verfügung. Wird ein Öffnungssignal gegeben, dann wird der Motorstrom entlang der Motormomentenkennlinie geregelt. Nach dem Erreichen der vorgegebenen Maximaldrehzahl wird die Motordrehzahl anhand der Daten des Wegaufnehmers in Verbindung mit einem Ablaufprogramm, welches zuvor bei der ersten Öffnung der Tür durch ein Lernprogramm ermittelt wurde, bis zu einem Bremspunkt konstant gehalten. Beim Abbremsen der Tür ist der Motorstrom auf einen geringeren Wert als beim Beschleunigen zu begrenzen. Zum Schließen der Tür läuft dieser Vorgang in umgekehrter Richtung ab. Beim Überschreiten des zulässigen Motorstromes, z.B. aufgrund eines Hindernisses, wird die Steuerung den Antrieb entsprechend abschalten bzw. die Tür in Reversierungsstellung fahren. Die Endlagen der Tür und die Bremspunkte der Steuerung werden ebenfalls in der Lernphase ermittelt.

Um die gesamte Einheit des Drehtürantriebes gut zu handhaben, befinden sich an einer Abdeckung befestigt sowohl die Antriebseinheit, insbesondere bestehend aus Zahnstange, Spindel mit Mutter, Getriebe, Motor und Wegaufnehmer sowie die Steuerung und die Stromversorgung. Mit einer derartigen Anordnung, d.h. alle Komponenten des Drehtürantriebes liegen auf einer Linie hintereinander und sind als austauschbare Module ausgeführt worden, ist ein Drehtürantrieb geschaffen worden, der unsichtbar innerhalb von Türen, Zargen usw. eingebaut werden kann. Der Drehtürantrieb weist dabei eine maximale Einbaubreite von 35 mm auf.

Die Erfindung wird anhand eines möglichen schematisch dargestellten Ausführungsbeispieles näher erläutert. Es zeigt:
- Figur 1:: Teilschnitt durch eine Tür mit eingebautem Drehtürantrieb
- Figur 2:: Drehtürantrieb in der Seitenansicht
- Figur 3:: Drehtürantrieb in der Draufsicht
- Figur 4:: Drehtürantrieb in der Seitenansicht mit Längs- und Teilschnitt
- Figur 5:: Drehtürantrieb in der Draufsicht mit Teilschnitt durch die Deckplatte
- Figur 6:: Zahnstange in der Vorderansicht
- Figur 7:: Zahnstange in der Seitenansicht
- Figur 8:: Zahnstange in der Draufsicht
- Figur 9:: Antriebsachse in der Vorderansicht
- Figur 10:: Antriebsachse in der Draufsicht

Die Figur 1 zeigt einen Drehtürantrieb, der in einer Tür 53 innerhalb einer Ausnehmung 55 eingebaut ist. In dem Ausführungsbeispiel handelt es sich um eine Holztür. Es kann aber auch der Drehtürantrieb aufgrund seiner konzeptionell geringen Abmaße innerhalb eines Rahmens einer Profiltür eingebaut werden. Darüber hinaus ist es möglich, den Drehtürantrieb nicht, wie es in der Figur 1 dargestellt ist, innerhalb einer Tür 53 einzubauen, sondern in einer darüber befindlichen Zarge oder dem Türstock, die in dem Ausführungsbeispiel nicht dargestellt sind. Ferner ist in dem Ausführungsbeispiel nicht die Anschlagung der Tür 53 über Bänder wiedergegeben, ebenso nicht der Betätigungsarm, der mit der darüber befindlichen Gleitschiene und seinem Gleitstück darin hin und her gleiten kann und die Verbindung zwischen Drehtürantrieb (Tür) und dem feststehenden Teil, nämlich der Zarge herzustellen. Die Ausnehmung 55 ist so bemessen, daß eine Abdeckung 49 innerhalb einer Vertiefung eingelassen wird, wobei sich an der Abdeckung 49 sowohl der Drehtürantrieb mit seiner Antriebseinheit als auch eine Stromversorgung 52 für eine Steuerung 51 und eine möglicherweise vorhandene Signalübertragung in Form eines Empfängers 54 befindet. Alle Komponenten liegen hintereinander. Der gesamte Drehtürantrieb wird mittels der Abdeckung 49 und diese durchgreifende Verschraubungen 50 mit der Tür 53 kraft- und formschlüssig verbunden.

Wenden wir uns zunächst dem mechanischen Teil, nämlich dem Aufbau des Drehtürantriebes in der Figur 2 zu. Bei dem Drehtürantrieb handelt es sich um einen elektromechanischen Drehtürantrieb, der durch einen Antriebsmotor 10, der mit einem Getriebe 9 verbunden ist, die angeschlossene Tür 53 zu bewegen bestimmt ist. Dadurch, daß der Drehtürantrieb innerhalb eines Türblattes bzw. der Zarge unsichtbar eingebuat ist, kann auf die sonst üblicherweise vorhandene Ausgestaltung eines den Drehtürantrieb umfassenden Gehäuses verzichtet werden. Das Gehäuse besteht demzufolge aus den Konstruktionselementen, aus denen die Antriebseinheit vorzugsweise hergestellt wird. Dieses sind insbesondere eine obere Deckplatte 1 und eine untere Deckplatte 24, wobei die Deckplatte 1 in der Figur 2 oben liegt und die Deckplatte 24 unten. Beabstandet werden die Deckplatten 1 und 24 einerends durch ein Endstück 4 und andererends durch eine Lagerhalterung 2. Das Endstück 4 ist dabei durch Verschraubungen 20 zwischen den Deckplatten 1 und 24 kraft- und formschlüssig eingespannt.

Die Lagerhalterung 2 wird über einen Lagerflansch 3, an dem das Getriebe 9 mit dem Antriebsmotor 10 angeflanscht ist, durch Verschraubungen 19, die sowohl den Lagerflansch 3 als auch die Lagerhalterung 2 durchgreifen, und in den Deckplatten 1, 24 über entsprechende Gewinde verschraubt sind, bewerkstelligt. Die Vorrichtung zur translatorischen Bewegung des Drehtürantriebes besteht dabei im wesentlichen aus einer Zahnstange 5, einer Spindelmutter 7 und einer innerhalb der Spindelmutter eingreifenden Spindel 8.

Die Zahnstange 5 ist dabei verdrehsicher in der Art angeordnet, daß sich innerhalb der Deckplatten 1 Ausnehmungen 25 und 26 sowie in der Deckplatte 24 Ausnehmungen 34 und 35 befinden, in denen jeweils ein der Zahnstange 5 angeformter Führungszapfen 27, 28 und 32, 33 in Längsrichtung des Drehtürantriebes gelagert ist (siehe insbesondere Figuren 3 und 4). In Wirkverbindung mit der Zahnstange 5 ist eine Antriebsachse 22 vorhanden, die mit einem Ende aus der Deckplatte 1 herausragt und einen Betätigungsnocken 6 aufweist, an dem die bereits vorerwähnte nicht dargestellte Anbindung über den Betätigungsarm für die Gleitschiene angelenkt ist. Dabei wird die Verbindung zwischen dem Betätigungsarm und dem Betätigungsnocken gegen Sicherung durch eine innerhalb einer Gewindebohrung 47 einzuschraubenden Verschraubung abgesichert.

Die Zahnstange 5 gleitet somit mit im Bereich der Führungszapfen 27, 28 und 32, 33 vorhandender Flächen 40, 41, 42, 43 zwischen den Deckplatten 1 und 24. Die Zahnstange 5 wird insbesondere in den Figuren 6, 7 und 8, welche die einzelnen Ansichten der Zahnstange 5 wiedergeben, dargestellt. In ihrem Mittenbereich befindet sich in der Zahnstange 5 ein Durchbruch 39, der auf einer Seite eine Verzahnung 23 aufweist. Des weiteren ist zur Horizontalachse gesehen die Zahnstange 5 verjüngt, nämlich durch Ausnehmungen 37 und 38. An einer der Stirnwände der Zahnstange 5 befindet sich eine Spindelmutteraufnahme 44, die so gestaltet ist, daß die Spindelmutter 7 hier kraft- und formschlüssig verbunden werden kann. Dieses kann beispielsweise ein Gewinde 36 sein. Es ist jedoch auch möglich, die Spindelmutter 7 als auch die Zahnstange 5 aus einem Stück zu fertigen.

Mit der Verzahnung 23 steht eine dem gleichen Modul entsprechende Verzahnung 56, die sich an der Antriebsachse befindet, im Eingriff. Dieses zeigen die Figuren 9 und 10. Damit die Antriebsachse 22 auch sicher innerhalb der Deckplatten 1 und 24 geführt werden kann, befinden sich Lagerflächen 45, 46 an der Antriebsachse 22.

Einen detaillierteren Aufbau des Drehtürantriebes gibt die Figur 4 wieder, bei der der Drehtürantrieb in der Seitenansicht wiedergegeben ist und darüber hinaus in Teilbereichen eine Schnittdarstellung gewählt worden ist. Hier ist insbesondere die Verbindung zwischen der Spindelmutter 7 und der Zahnstange 5 sichtbar, wobei in diesem Falle eine Verbindung über das Gewinde 36 an einem an der Spindelmutter 7 angeformten Ansatz 29 gewählt wurde. Innerhalb der Spindelmutter 7 greift die Spindel 8 ein, die vorzugsweise eine Kugelumlaufspindel sein kann, um die Reibungsverluste so gering wie möglich zu halten. Das Ende der Spindel 8, welches nicht die Spindelmutter 7 durchgreift, wird in der Lagerhalterung 2 mit einem Lageransatz 13 innerhalb eines Spindellagers 17 gehalten. An dem Lageransatz 13 befindet sich in dem Ausführungsbeispiel ein Außengewinde, auf das eine Spindelsicherung 18 aufgeschraubt wird. Dieses kann auch durch andere geeignete Sicherungsmittel erfolgen. Zwischen der Lagerhalterung 2 und dem Lagerflansch 3 befindet sich noch zum Ausgleich eine Lagerhalterung 14. Die Lagerhalterung 3 und die Lagerhalterung 14 werden durch sie durchgreifende und innerhalb der Deckplatten 1 und 24 eingreifende Verschraubungen 19 gehalten.

Innerhalb des Lagerflansches 3 befindet sich die Anbindung des Getriebes 9 über Verschraubungen 21. Das Getriebe 9 weist dabei eine Mitnehmerachse 15 auf, die in dem Ausführungsbeispiel innerhalb des Lageransatzes 13, hier z.B. über einen Vierkant, eingesteckt wird und somit bei einer Drehbewegung der Mitnehmerachse 15 auch die Spindel 8 mitgedreht wird. Alternativ kann hier auch jede andere kraft- und formschlüssige lösbare Verbindung gewählt werden, insbesondere in Form einer Nut-/Federverbindung.

Die Antriebsachse 22 wird, wie es ebenfalls der Figur 4 zu entnehmen ist, innerhalb der Deckplatten 1 und 24 über Lager 16 geführt. Dabei befinden sich die Lager 16 innerhalb von Sackbohrungen 30. Mit dem Betätigungsnocken 6 ragt die Antriebsachse 22 aus der Deckplatte 1 heraus. Durch diese Art der Konstruktion ist es sichergestellt, daß der Drehtürantrieb sowohl für links als auch für rechts angeschlagene DIN-Türen verwendet werden kann.

Wird nun der Antriebsmotor 10 über die Steuerung 51 aufgrund eines Sensorsignales aktiviert, so wird aufgrund der Drehbewegung der Motorachse über die Anbindung über das Getriebe 9 die Spindel 8 in Rotation versetzt. Dadurch wird die Spindelmutter 7 und damit auch die Zahnstange 5 in den Ausführungsbeispielen der Figuren1, 2, 4 und 5 nach rechts gezogen, was gleichzeitig bedeutet, daß die Antriebsachse 22, da sie stationär ist, sich dreht und somit eine Öffnung über die nicht dargestellte Anbindung zwischen Türblatt 53 und Zarge gewährleistet. Gleichzeitig wird jedoch auch der Drehwinkel des Türblattes 53 über einen Wegaufnehmer 11 ermittelt. Dadurch wird sichergestellt, daß zu jedem Zeitpunkt der Öffnungswinkel der Tür 53 der Steuerung 51 bekannt ist. Somit ist die Steuerung 51 in der Lage, ab einer bestimmten Öffnungsweite ihre Drehgeschwindigkeit zu verringern und die Tür 53 bei einem vorbestimmten Öffnungswinkel zum Stillstand zu bringen. Damit der Drehtürantrieb auch autark arbeiten kann, kann wie in dem Ausführungsbeispiel in der Figur 1 wiedergegeben, eine Stromversorgung 52 verwendet werden, die in Form eines Akkus den Betrieb der Tür aufrecht erhält. Sollte jedoch eine solche Tür an stark frequentierten Eingängen angeordnet sein, so würde die Leistung eines Akkus nicht ausreichen, und in diesem Falle ist es möglich, auch über entsprechende Kabelzu-führungen die Stromversorgung mit der notwendigen Antriebsenergie für die Steuerung 51 und damit den Antriebsmotor 10 zu versorgen.

Bei einer Verkabelung kann auch der Sensor mit verkabelt werden, was bedeutet, daß der Empfänger 54 entfallen kann.

Die Dämpfung der angeschlossenen Tür 53 wird elektrisch bewerkstelligt. Dadurch, daß sowohl der elektromechanische Antrieb als auch die Stromversorgung und Steuerung innerhalb der Tür 53 oder der Zarge eingebaut sind, sind für die Montage keine Wand- oder Bodendurchbrüche notwendig. Ferner ist der Drehtürantrieb insbesondere zur Nachrüstung geeignet, da er auch nachträglich in Türen, auch Profilrahmentüren eingebaut werden kann, wobei dies insbesondere für ältere Menschen, sowie durch eine plötzliche Einschränkung ihrer Beweglichkeit behinderte Personen eine interessante Alternative zu neuen Türen ist.

### Bezugszeichen

- 1: Deckplatte
- 2: Lagerhalterung
- 3: Lagerffansch
- 4: Endstück
- 5: Zahnstange
- 6: Betätigungsnocken
- 7: Spindelmutter
- 8: Spindel
- 9: Getriebe
- 10: Antriebsmotor
- 11: Wegaufnehmer
- 13: Lageransatz
- 14: Lagerhalterung
- 15: Mitnehmerachse
- 16: Lager
- 17: Spindellager
- 18: Spindelsicherung
- 19: Verschraubung
- 20: Verschraubung
- 21: Verschraubung
- 22: Antriebsachse
- 23: Verzahnung
- 24: Deckplatte
- 25: Ausnehmung
- 26: Ausnehmung
- 27: Führungszapfen
- 28: Führungszapfen
- 29: Ansatz (Spindelmutter)
- 30: Sackbohrung
- 32: Führungszapfen
- 33: Führungszapfen
- 34: Ausnehmung
- 35: Ausnehmung
- 36: Gewinde
- 37: Ausnehmung
- 38: Ausnehmung
- 39: Durchbruch
- 40: Flächen
- 41: Flächen
- 42: Flächen
- 43: Flächen
- 44: Spindelmutteraufnahme
- 45: Lagerflächen
- 46: Lagerflächen
- 47: Gewindebohrung
- 48: Gewinde
- 49: Abdeckung
- 50: Verschraubungen
- 51: Steuerung
- 52: Stromversorgung
- 53: Tür
- 54: Empfänger
- 55: Ausnehmung
- 56: Verzahnung

## Patentansprüche

1. Drehtürantrieb mit einer elektronischen Steuerung, die mindestens einen Speicher und einen Mikroprozessor beinhaltet, für eine mindestens einflügelige Tür, deren Türflügel von einer im Öffnungs- und Schließsinn wirkenden elektromechanischen Antriebseinheit angetrieben wird, die im wesentlichen aus einem Antriebsmotor (10) mit einem Getriebe (9) und daran anschließender Kraftübertragungseinheit für die angeschlossene Tür besteht, wobei die Kraftübertragungseinheit aus einer Spindel (8) mit einer diese teilweise übergreifenden Spindelmutter (7), die mit einer Zahnstange (5) kraft- und formschlüssig verbunden ist, und in eine Verzahnung (23) der Zahnstange (5) eine Antriebsachse (22) mit ihrer Verzahnung (56) eingreift, besteht, und die Antriebsachse (22) mit einem Ende eines Betätigungshebels verbunden ist und der Drehtürantrieb innerhalb eines Türflügels bzw. innerhalb einer Türzarge unsichtbar einbaubar ist.

2. Drehtürantrieb nach Anspruch 1, **dadurch gekennzeichnet, daß** die Zahnstange (5) verdrehsicher angeordnet ist.

3. Drehtürantrieb nach Anspruch 2, **dadurch gekennzeichnet, daß** die Verdrehsicherheit durch an der Zahnstange (5) vorhandene Führungszapfen (27, 28, 32, 33) durch Eingreifen dieser in Ausnehmungen (25, 26, 34, 35), die sich an den Platten (1, 24) befinden, erreicht wird.

4. Drehtürantrieb nach einem oder mehreren der vorhergehenden Ansprüche, **dadurch gekennzeichnet, daß** die Deckplatten (1, 24) einerends durch ein Endstück (4) und andererends durch eine Lagerhalterung (2) beabstandet werden und sich zwischen den Deckplatten (1, 24) die Zahnstange (5), die Spindelmutter (7) mit einerends darin gelagerten Spindel (8) befindet und die Spindel (8) andererends in der Lagerhalterung (2) gelagert wird.

5. Drehtürantrieb nach einem oder mehreren der vorhergehenden Ansprüche, **dadurch gekennzeichnet, daß** an der Lagerhalterung (2) ein Lagerflansch (3) kraft- und formschlüssig angesetzt ist, an dem der Antriebsmotor (10) mit einem Getriebe (9) und einem Wegaufnehmer (11) befestigt ist.

6. Drehtürantrieb nach den Ansprüchen 1 und 4, **dadurch gekennzeichnet, daß** das Getriebe (9) nicht selbsthemmend ist.

7. Drehtürantrieb nach Anspruch 5, **dadurch gekennzeichnet, daß** der Wegaufnehmer (11) ein Inkrementalgeber ist.

8. Drehtürantrieb nach Anspruch 4, **dadurch gekennzeichnet, daß** die Spindel (8) eine Kugelumlaufspindel ist.

9. Drehtürantrieb nach den Ansprüchen 1, 4, 5 und 8, **dadurch gekennzeichnet, daß** die Spindel (8) eine Aufnahme für eine Mitnehmerachse (15) des Getriebes (9) aufweist.

10. Drehtürantrieb nach den vorhergehenden Ansprüchen, **dadurch gekennzeichnet, daß** der Drehtürantrieb eine maximale Breite von 35 mm aufweist.

11. Drehtürantrieb nach Anspruch 1, **dadurch gekennzeichnet, daß** der Betätigungshebel mit seinem zweiten Ende mit einem Gleitstück verbunden ist, das in einer innerhalb der Tür bzw. innerhalb der Türzarge eingebauten Gleitschiene längs der Gleitschiene beweglich ist.

12. Drehtürantrieb nach Anspruch 1, **dadurch gekennzeichnet, daß** die Spindelmutter (7) und die Zahnstange (5) aus einem Stück sind.

13. Drehtürantrieb nach Anspruch 1, **dadurch gekennzeichnet, daß** die Steuerung (51) eine autarke Stromversorgung (52) aufweist.

14. Drehtürantrieb nach Anspruch 13, **dadurch gekennzeichnet, daß** die Stromversorgung (52) ein Akku ist.

15. Drehtürantrieb nach Anspruch 1, **dadurch gekennzeichnet, daß** die Steuerung (51) einen Empfänger (54) enthält.

16. Drehtürantrieb nach Anspruch 1, **dadurch gekennzeichnet, daß** die Steuerung (51) eine SPS-Steuerung ist.

## Claims

1. Swing door operator having an electronic control, which includes at least a memory and a microprocessor, for a door having at least one leaf, the door leaf thereof being driven by means of an electromechanical drive unit, operating in the opening and in the closing direction, which substantially consists of a drive motor (10) with a gear (9) and connected thereto a power transmission unit for the linked door, the power transmission unit consisting of a spindle (8) having a spindle nut (7), which partially overlaps the spindle and is non-positively and positively connected with a toothed rack (5), and of a drive axle (22), the toothing (56) thereof engaging with a toothing (23) of the toothed rack (5), and the drive axle (22) being connected to one end of an actuation lever and the swing door operator being capable to be installed in a concealed manner within a door leaf, respectively within a door frame.

2. Swing door operator according to claim 1, **characterized in that** the toothed rack (5) is rotation resistingly arranged.

3. Swing door operator according to claim 2, **characterized in that** the rotation resistant security is achieved by means of guide pins (27, 28, 32, 33) respectively the engagement thereof into apertures (25, 26, 34, 35) provided in the plates (1, 24).

4. Swing door operator according to one or several of the previous claims, **characterized in that** the cover plates (1, 24) are spaced apart at the one end by means of an end member (4) and at the other end by means of a bearing support (2) and, positioned between the cover plates (1, 24) are the toothed rack (5), the spindle nut (7) having the one end of the spindle (8) located therein, and the spindle (8) is supported on the other end in the bearing support (2).

5. Swing door operator according to one or several of the previous claims, **characterized in that** a bearing flange (3), at which the drive motor (10) having a gear (9) and a displacement sensor (11) is attached, is non-positively and positively joined to the bearing support (2).

6. Swing door operator according to claim 1 and 4, **characterized in that** the gear (9) is not self-locking.

7. Swing door operator according to claim 5, **characterized in that** the displacement storage (11) is an incremental encoder.

8. Swing door operator according to claim 4, **characterized in that** the spindle (8) is a recirculating ball spindle.

9. Swing door operator according to claims 1, 4, 5, and 8, **characterized in that** the spindle (8) presents a reception for the driving axle (15) of the gear (9).

10. Swing door operator according to the previous claims, **characterized in that** the swing door operator has a maximum width of 35 mm.

11. Swing door operator according to claim 1, **characterized in that** the second end of the actuation lever is connected to a slide member, that is movable within the sliding rail along the sliding rail which is incorporated within the door, within the door frame, respectively.

12. Swing door operator according to claim 1, **characterized in that** the spindle nut (7) and the toothed rack (5) are made from one piece.

13. Swing door operator according to claim 1, **characterized in that** the control (51) presents a self-contained power supply (52).

14. Swing door operator according to claim 13, **characterized in that** the power supply (52) is a battery accumulator.

15. Swing door operator according to claim 1, **characterized in that** the control (51) includes a receiver (54).

16. Swing door operator according to claim 1, **characterized in that** the control (51) is a SPS-control.

## Revendications

1. Système d'entraînement pour porte tournante comprenant une commande électronique, qui inclut au moins une mémoire et un microprocesseur, pour une porte avec au moins un vantail, le vantail de laquelle est entraîné par une unité d'entraînement électromécanique fonctionnant dans le sens de l'ouverture et dans le sens de la fermeture, qui consiste essentiellement d'un moteur d'entraînement (10) avec un engrenage (9) et y raccordée d'une unité de transmission de force pour la porte connectée, l'unité de transmission de force étant composée d'une broche (8) avec un écrou de broche (7), qui la recouvre en partie et qui est reliée par la force et par la forme avec une crémaillère (5), et d'un axe d'entraînement (22) s'engrenant avec sa denture (56) dans une denture (23) de la crémaillère (5), et l'axe d'entraînement (22) étant connectée avec une extrémité d'un levier d'actionnement, et le système d'entraînement pour porte tournante pouvant être installé de façon invisible dans un vantail de porte, respectivement dans un encadrement de porte.

2. Système d'entraînement pour porte tournante selon la revendication 1, **caractérisé en ce que** la crémaillère (5) est sécurisée résistante à la rotation.

3. Système d'entraînement pour porte tournante selon la revendication 2, **caractérisé en ce que** la sécurité anti-rotation est achevée par l'intermédiaire de pignons de guidage (27, 28, 32, 33) présents sur la crémaillère (5) et leur engagement dans des réceptions (25, 26, 34, 35) qui se trouvent sur les plaques (1, 24).

4. Système d'entraînement pour porte tournante selon l'une ou plusieurs des revendications précédentes, **caractérisé en ce que** les plaques de couverture (1, 24) sont espacée à une extrémité par un embout (4) et à l'autre extrémité par un support de palier (2), et entre les plaques de couverture (1, 24) se trouvent la crémaillère (5), l'écrou de broche (7) avec une extrémité de la broche (8) y logée intérieurement, et la broche (8) est logée à l'autre extrémité dans le support de palier (2).

5. Système d'entraînement pour porte tournante selon l'une ou plusieurs des revendications précédentes, **caractérisé en ce que** une bride de palier (3) est raccordée par la force et par la forme au support de palier (2), sur laquelle est fixé le moteur d'entraînement (10) avec un engrenage (9) et un capteur de déplacement (11).

6. Système d'entraînement pour porte tournante selon les revendications 1 et 4, **caractérisé en ce que** l'engrenage (9) n'est pas auto-verrouillant.

7. Système d'entraînement pour porte tournante selon la revendication 5, **caractérisé en ce que** le capteur de déplacement (11) est un encodeur incrémentiel.

8. Système d'entraînement pour porte tournante selon la revendication 4, **caractérisé en ce que** la broche (8) est une vis à billes.

9. Système d'entraînement pour porte tournante selon les revendications 1, 4, 5 et 8, **caractérisé en ce que** la broche (8) présente une réception pour un axe d'entraîneur (15) de l'engrenage (9).

10. Système d'entraînement pour porte tournante selon les revendications précédentes, **caractérisé en ce que** le système d'entraînement pour porte tournante présente une largeur maximale de l'ordre de 35 mm.

11. Système d'entraînement pour porte tournante selon la revendication 1, **caractérisé en ce que** la deuxième extrémité du levier d'actionnement est raccordée à une pièce coulissante qui est mobile dans une glissière le long de la glissière, montée à l'intérieur de la porte respectivement à l'intérieur de l'encadrement de la porte.

12. Système d'entraînement pour porte tournante selon la revendication 1, **caractérisé en ce que** l'écrou de broche (7) et la crémaillère (5) sont d'un unique tenant.

13. Système d'entraînement pour porte tournante selon la revendication 1, **caractérisé en ce que** la commande (51) est une alimentation en courant (52) autarcique.

14. Système d'entraînement pour porte tournante selon la revendication 13, **caractérisé en ce que** l'alimentation en courant (52) est un accumulateur de batterie.

15. Système d'entraînement pour porte tournante selon la revendication 1, **caractérisé en ce que** la commande (51) comprend un récepteur (54).

16. Système d'entraînement pour porte tournante selon la revendication 1, **caractérisé en ce que** la commande (51) est une commande SPS.
